# FASCICULE DE BREVET EUROPEEN

(11) **EP 3 473 925 B1**
(45) Date de publication et mention de la délivrance du brevet: **19.11.2025**
(21) Numéro de dépôt: 18211054.4
(22) Date de dépôt: 09.06.2016
(51) Int. Cl.: F21V 19/00, F21S 41/19, F21S 41/147, F21S 41/33, F21S 45/49, F21S 45/47, F21S 41/148, F21Y 115/10

(54) **DISPOSITIF DE POSITIONNEMENT D'UN SUPPORT LUMINEUX D'UNE DIODE ECTROLUMINESCENTE SUR UN EMENT SUPPORT ET MODULE LUMINEUX POUR DISPOSITIF D ECLAIRAGE ET/OU DE SIGNALISATION COMPORTANT UN TEL DISPOSITIF**
VORRICHTUNG ZUM POSITIONIEREN EINER LEUCHTENHALTERUNG FÜR EINE ELEKTROLUMINESZENZDIODE AUF EINEM HALTEELEMENT, UND LEUCHTENMODUL FÜR EINE BELEUCHTUNGS- UND/ODER SIGNALISIERUNGSVORRICHTUNG, DIE EINE SOLCHE VORRICHTUNG UMFASST
DEVICE FOR POSITIONING A LIGHT SUPPORT OF A LIGHT EMITTING DIODE ON A SUPPORTING ELEMENT AND LIGHT MODULE FOR LIGHTING AND/OR SIGNALLING DEVICE COMPRISING SUCH A DEVICE

(30) Priorité: 11.06.2015 FR 1555334
(43) Date de publication de la demande: 24.04.2019
(62) Demande divisionnaire de: 16173773.9
(73) Titulaire: Valeo Vision, 93012 Bobigny Cedex (FR)
(72) Inventeur: MORNET, Eric, 93012 BOBIGNY Cedex (FR)
(74) Mandataire: Valeo Visibility

(56) Documents cités:
- DE-A1- 102011 081 062
- FR-A1- 3 012 575
- US-A1- 2010 008 095
- US-A1- 2011 234 078

## Description

L'invention concerne un dispositif de positionnement d'un support lumineux d'une diode électroluminescente sur un élément support et un module lumineux pour dispositif d'éclairage et/ou de signalisation comportant un tel dispositif.

Un module lumineux destiné en particulier à un véhicule automobile, tel que décrit dans le document de brevet FR 3 010 488, comprend une source de lumière associée à un radiateur fixé sur un réflecteur, le radiateur étant disposé au contact de la source de lumière pour la dissipation de la chaleur de radiation émise par celle-ci pendant son activation. La source de lumière est disposée sensiblement au foyer du réflecteur qui est formé de plusieurs secteurs de forme paraboloïdale. En outre, les documents de brevet US 2010/008095 A1, DE 10 2011 081 062 A1, FR 3 012 575 A1 et US 2011/0234078 A1 divulguent des dispositifs de positionnement de l'art antérieur. En particulier, US 2010/008095 A1 divulgue un dispositif de positionnement relatif de deux pièces constituées d'un support lumineux d'une source lumineuse à semi-conducteur et un élément support de ce support lumineux, le dispositif comprenant deux paires de reliefs d'emboîtement, chaque paire comportant au moins un évidement sur une dite pièce et au moins une saillie de référencement à forme arrondie, portée par l'autre dite pièce, chaque saillie étant destinée à venir, en position assemblée, chacune en appui sur le fond de l'évidement correspondant selon une direction d'insertion correspondante, ledit dispositif de positionnement étant isostatique, un premier évidement étant agencé sur un bord du support lumineux est demi-circulaire, le second évidement étant de largeur supérieure ou égale au diamètre de ce premier évidement, et lesdites saillies portées par l'élément support sont de forme circulaire, au moins l'un des saillies étant de diamètre inférieur à l'évidement demi-circulaire correspondant,

La source de lumière comprend avantageusement une diode électroluminescente qui est en général portée directement par une plaque de circuit imprimé relié à une source d'énergie et à des moyens de commande.

Le positionnement de la source de lumière par rapport au foyer du réflecteur est une opération qui nécessite une précision importante.

Pour réaliser ce positionnement, il est connu d'agencer sur un bord du circuit imprimé deux évidement demi-circulaires qui, lors de l'assemblage du corps du radiateur sur le réflecteur, viennent coopérer par emboîtement avec deux saillies de référencement prévues sur une paroi de référencement du déflecteur et présentant une forme arrondie demi-circulaire correspondante, évidements et forme arrondies étant sensiblement de même diamètre.

Un tel dispositif de positionnement pose le problème d'être hyperstatique. En effet, un tel positionnement se fait avec plus de contraintes que ce qui est strictement nécessaire pour le maintien en position correcte, autrement dit au moins un degré de mobilité du circuit imprimé est supprimé plusieurs fois.

Il en résulte que la fabrication des évidements et des saillies coopérantes doit être effectuée avec des tolérances très réduites. Plus particulièrement, une imprécision de réalisation de la distance entre ces deux évidements a pour conséquence de déporter de façon trop importante le positionnement relatif du déflecteur et de la source de lumière.

Pour résoudre ce problème, l'invention propose un dispositif de positionnement d'un support lumineux d'une diode électroluminescente sur un élément support, assurant un positionnement précis du support lumineux d'une diode électroluminescente sur cet élément support, tout en nécessitant des tolérances de fabrication moindres et donc de fabrication plus aisée et moins coûteuse.

Pour ce faire, l'invention propose un dispositif de positionnement conformément à la revendication 1.

Suivant des modes de réalisation particuliers, le dispositif comprend l'une ou plusieurs des caractéristiques suivantes, prise(s) isolément ou suivant toutes les combinaisons techniquement possibles :
- la tangente au fond de l'un des évidements est parallèle, par exemple alignée, avec la tangente au fond de l'autre évidement ;
- la première saillie est de même diamètre que ledit évidement demi-circulaire correspondant et la seconde saillie est d'un diamètre inférieur ;
- ledit second évidement est également demi-circulaire de diamètre égal au diamètre dudit premier évidement ;
- la différence entre le diamètre dudit second évidement et le diamètre de ladite seconde saillie est supérieure ou égal à 10% du diamètre dudit second évidement ;
- les deux évidements sont agencés chacun sur un coin du support lumineux et en forme de quart de cercle, lesdites saillies sont de forme demi-circulaires, de même diamètre que lesdits évidements correspondants ;
- la distance perpendiculaire à ladite direction d'insertion entre lesdits évidements est inférieure à la distance perpendiculaire à ladite direction d'insertion entre lesdites saillies.

L'invention concerne également un module lumineux pour dispositif d'éclairage et/ou de signalisation dont ledit support lumineux d'une diode électroluminescente est une plaque de circuit imprimé, comportant un tel dispositif.

L'invention est décrite ci-après plus en détail à l'aide de figures représentant des modes de réalisation préférés de l'invention.

Les figures 1 et 2 sont des vues en perspective d'un module lumineux pour dispositif d'éclairage et/ou de signalisation conforme à un premier mode de réalisation de l'invention, en position de montage et en position montée.

Les figures 3 à 5 sont des vues partielles en perspective et de dessus d'un dispositif conforme à ce premier mode de réalisation de l'invention, en position d'assemblage et en position assemblée.

Les figures 6 et 7 sont des vues schématiques en perspective et de dessus d'un dispositif conforme à un second mode de réalisation non conforme à l'invention.

Comme illustré sur les figure 1 et 2, un réflecteur 1 d'un module lumineux présente une surface réfléchissante 2 surmontée par un siège en L 3 adapté pour recevoir un radiateur 4 sous lequel est fixé un support 5 d'une source de lumière non visible sur ces deux figures.

Le siège en L 3 est composé d'une surface de réception 7 d'une face extérieure du radiateur 4 pourvu du support 5 de la source de lumière, et d'une paroi de référencement 8 s'étendant sensiblement perpendiculairement à la surface de réception 7. La paroi de référencement 8 sert au positionnement du radiateur 4 et par conséquent aussi du support 5 avec la source de lumière, par rapport au réflecteur.

Pour ce positionnement, la paroi de référencement 8 est apte à coopérer avec une paroi d'appui 9 disposée à l'une des extrémités du radiateur 4 et s'étendant sensiblement perpendiculairement à la face extérieure de celui-ci. Par ailleurs, le radiateur 4 comporte un corps de radiateur 10 formé par une plaque globalement rectangulaire à laquelle des ailettes 11 sont reliées de manière à s'étendre de part et d'autre de la plaque 10.

Le radiateur 4 pourvu du support 5 d'une source de lumière est fixé sur le siège 3 du réflecteur 1 par des moyens de fixation. Ces moyens de fixation comprennent un trou de fixation 19 prévu dans la paroi de référencement 8 du siège 3. Ce trou de fixation 19 se trouve aligné sur un trou de fixation 20 prévu dans la paroi d'appui 9 du radiateur 4, afin de recevoir un organe de fixation sous forme d'une vis pour la fixation du radiateur 4 sur le siège 3 du réflecteur 1.

Comme visible sur les figures 3 à 5, où le radiateur n'est pas représenté, la source de lumière est une diode électroluminescente fixée sous le support 5 et ce support 5 est une plaque circuit imprimé.

Ce premier mode de réalisation du dispositif de positionnement relatif de cette plaque de circuit imprimé 5 et du siège 3 va maintenant être décrit en détail.

Ce dispositif comprend deux paires de reliefs d'emboîtement et plus précisément chaque paire comporte un évidement 5A, 5B sur la plaque de circuit imprimé 5 et une saillie de référencement à forme arrondie 3A, 3B, portée par le siège 3. Chaque saillie 3A, 3B est destinée à venir, en position assemblée représentée sur les figures 4 et 5, chacune en appui sur le fond de l'évidement 5A, 5B correspondant selon une direction d'insertion F.

Selon l'invention, ce dispositif de positionnement est isostatique.

Les évidements 5A, 5B sont agencés sur un bord de la plaque de circuit imprimé 5 et la tangente au fond de l'un des évidements est alignée avec la tangente au fond de l'autre évidement. En variante, les tangentes sont par exemple parallèles et décalées.

Les deux évidements 5A, 5B sont demi-circulaires, de même diamètre, et les saillies 3A, 3B portées par le siège 3 sont de forme demi-circulaires, une première saillie 3B étant de même diamètre que l'évidement demi-circulaire correspondant 5B et la seconde saillie 3A étant d'un diamètre inférieur.

Avantageusement, la différence entre le diamètre du second évidement 5A et le diamètre de la seconde saillie 3A est supérieure ou égale à 10% du diamètre du second évidement 5A. A titre d'exemple, le diamètre du second évidement 5A est de 3 mm et le diamètre de la seconde saillie 3A est de 2 mm.

L'invention concerne également des variantes à ce premier mode de réalisation décrit.

Par exemple, la tangente au fond de l'un des évidements peut ne pas être alignée avec la tangente au fond de l'autre évidement, les saillies étant alors de longueur différente adaptée.

Par ailleurs, les saillies peuvent être agencés sur la plaque de circuit imprimé 5 et les évidements sur le siège 3.

Le second évidement 5A peut ne pas être demi-circulaire et être par exemple en forme de rectangle en étant de largeur supérieure ou égale au diamètre du premier évidement 5B. Le caractère isostatique est assuré par le blocage de deux degrés de liberté au niveau de la butée des premiers évidement et saillie 5B, 3B et le blocage d'un seul degré de liberté au niveau de la butée des seconds évidement et saillie 5A, 3A.

Un second mode de réalisation du dispositif de positionnement relatif de cette plaque de circuit imprimé 5 et du siège 3 va maintenant être décrit en détail.

Sur les figures 6 et 7 sont uniquement schématisés le support 5' lumineux d'une diode électroluminescente et l'élément support 3' de ce support lumineux.

Le dispositif de positionnement relatif de cette plaque de circuit imprimé 5' et de l'élément support 3' comprend deux paires de reliefs d'emboîtement et plus précisément chaque paire comporte un évidement 5'A, 5'B sur le support 5' et une saillie de référencement à forme arrondie 3'A, 3'B, portée par l'élément support 3'. Chaque saillie 3'A, 3'B est destinée à venir chacune en appui sur le fond de l'évidement 5'A, 5'B correspondant selon une direction d'insertion F'.

Selon l'invention, ce dispositif de positionnement est isostatique.

Les évidements 5'A, 5'B agencés chacun sur un coin du support lumineux 5' sont en forme de quart de cercle et les saillies 3'A, 3'B sont de forme demi-circulaire, de même diamètre que les évidements correspondants.

La distance de perpendiculaire à la direction d'insertion F' entre les évidements 5'A, 5'B est inférieure à la distance ds perpendiculaire à la direction d'insertion F' entre les saillies 3'A, 3'B.

L'invention n'est pas limitée aux modes de réalisation décrits plus haut. En particulier, de façon générale, l'invention concerne un dispositif de positionnement relatif de deux pièces constituées d'un support lumineux d'une diode électroluminescente et un élément support de ce support lumineux.

## Revendications

1. Dispositif de positionnement relatif de deux pièces constituées d'un support lumineux (5, 5') d'une source lumineuse à semi-conducteur et un élément support (3, 3') de ce support lumineux, le dispositif comprenant deux paires de reliefs d'emboîtement, chaque paire comportant au moins un évidement (5A, 5B, 5'A, 5'B) sur une dite pièce et au moins une saillie de référencement (3A, 3B, 3'A, 3'B) à forme arrondie, portée par l'autre dite pièce, chaque saillie étant destinée à venir, en position assemblée, chacune en appui sur le fond de l'évidement correspondant selon une direction d'insertion correspondante, ledit dispositif de positionnement étant isostatique, au moins un premier évidement (5B) agencé sur un bord du support lumineux étant demi-circulaire, le second évidement (5A) étant de largeur supérieure ou égale au diamètre de ce premier évidement, et lesdites saillies portées par l'élément support sont de forme demi-circulaire, au moins l'un des saillies (3A, 3B) étant de diamètre inférieur à l'évidement demi-circulaire correspondant.

2. Dispositif selon la revendication précédente, **caractérisé en ce que** la tangente au fond de l'un des évidements (5A, 5B, 5'A, 5'B) est parallèle, par exemple alignée, avec la tangente au fond de l'autre évidement.

3. Dispositif selon la revendication 1 ou 2, **caractérisé en ce que** la première saillie (3B) est de même diamètre que ledit évidement demi-circulaire correspondant (5B) et la seconde saillie (3A) est d'un diamètre inférieur.

4. Dispositif selon la revendication précédente, **caractérisé en ce que** ledit second évidement (5A) est également demi-circulaire de diamètre égal au diamètre dudit premier évidement (5B).

5. Dispositif selon la revendication précédente, **caractérisé en ce que** la différence entre le diamètre dudit second évidement (5A) et le diamètre de ladite seconde saillie (3A) est supérieure ou égal à 10% du diamètre dudit second évidement (5A).

6. Module lumineux pour dispositif d'éclairage et/ou de signalisation comportant un dispositif selon l'une quelconque des revendications précédentes.

7. Projecteur de véhicule automobile apte à projeter un faisceau lumineux de type code, comportant un module lumineux selon la revendication 6.

## Patentansprüche

1. Vorrichtung zur relativen Positionierung zweier Teile, die aus einem Lichtträger (5, 5') für eine Halbleiterlichtquelle und einem Trägerelement (3, 3') dieses Lichtträgers bestehen, wobei die Vorrichtung zwei Paare ineinandergreifender Reliefs umfasst, wobei jedes Paar mindestens eine Aussparung (5A, 5B, 5'A, 5'B) an dem einen Teil und mindestens einen Positionierungsvorsprung (3A, 3B, 3'A, 3'B) mit einer abgerundeten Form aufweist, der an dem anderen Teil angebracht ist, wobei jeder Vorsprung dazu bestimmt ist, in der zusammengebauten Position jeweils auf dem Boden der entsprechenden Aussparung in einer entsprechenden Einführrichtung aufzuliegen, wobei die Positionierungsvorrichtung isostatisch ist, mindestens eine erste Aussparung (5B) an einer Kante des Leuchtträgers angeordnet ist, die zweite Aussparung (5A) eine Breite hat, die größer oder gleich dem Durchmesser dieser ersten Aussparung ist, und die an dem Trägerelement angebrachten Vorsprünge eine halbkreisförmige Form haben, wobei mindestens einer der Vorsprünge (3A, 3B) einen Durchmesser hat, der kleiner ist als die entsprechende halbkreisförmige Aussparung.

2. Vorrichtung nach dem vorstehenden Anspruch, **dadurch gekennzeichnet, dass** die Tangente an den Boden einer der Aussparungen (5A, 5B, 5'A, 5'B) parallel zu, beispielsweise ausgerichtet mit, der Tangente an den Boden der anderen Aussparung ist.

3. Vorrichtung nach Anspruch 1 oder 2, **dadurch gekennzeichnet, dass** der erste Vorsprung (3B) denselben Durchmesser wie die entsprechende halbkreisförmige Aussparung (5B) aufweist und der zweite Vorsprung (3A) einen kleineren Durchmesser aufweist.

4. Vorrichtung nach dem vorstehenden Anspruch, **dadurch gekennzeichnet, dass** die zweite Aussparung (5A) ebenfalls halbkreisförmig ist und einen Durchmesser hat, der dem Durchmesser der ersten Aussparung (5B) entspricht.

5. Vorrichtung nach dem vorstehenden Anspruch, **dadurch gekennzeichnet, dass** die Differenz zwischen dem Durchmesser der zweiten Aussparung (5A) und dem Durchmesser des zweiten Vorsprungs (3A) größer oder gleich 10 % des Durchmessers der zweiten Aussparung (5A) ist.

6. Lichtmodul für eine Beleuchtungs- und/oder Signaleinrichtung, umfassend eine Vorrichtung gemäß einem der vorstehenden Ansprüche.

7. Scheinwerfer eines Kraftfahrzeugs, der dazu ausgelegt ist, einen Lichtstrahl vom Abblendlichttyp zu projizieren, mit einem Lichtmodul gemäß Anspruch 6.

## Claims

1. Device for relative positioning of two parts formed by a light support (5, 5') for a semiconductor light source and a support element (3, 3') of this light support, the device comprising two pairs of interlocking reliefs, each pair comprising at least one recess (5A, 5B, 5'A, 5'B) on said part and at least one locating projection (3A, 3B, 3'A, 3'B) with a rounded form, mounted on the other said part, each projection being intended to rest, in the assembled position, each one on the bottom of the corresponding recess in a corresponding direction of insertion, said positioning device being isostatic, at least one first recess (5B) arranged on an edge of the light support being semicircular, the second recess (5A) having a width greater than or equal to the diameter of this first recess, and said projections mounted on the support element have a semicircular shape, at least one of the projections (3A, 3B) having a diameter smaller than the corresponding semicircular recess.

2. Device according to the preceding claim, **characterized in that** the tangent to the bottom of one of the recesses (5A, 5B, 5'A, 5'B) is parallel to, for example aligned with, the tangent to the bottom of the other recess.

3. Device according to Claim 1 or 2, **characterized in that** the first projection (3B) has the same diameter as said corresponding semicircular recess (5B) and the second projection (3A) has a smaller diameter.

4. Device according to the preceding claim, **characterized in that** said second recess (5A) is also semicircular with a diameter equal to the diameter of said first recess (5B).

5. Device according to the preceding claim, **characterized in that** the difference between the diameter of said second recess (5A) and the diameter of said second projection (3A) is greater than or equal to 10% of the diameter of said second recess (5A).

6. Light module for an illumination and/or signaling device comprising a device according to any one of the preceding claims.

7. Headlamp of a motor vehicle designed to project a light beam of the dipped beam type, comprising a light module according to Claim 6.
